# EUROPÄISCHE PATENTANMELDUNG

(11) **EP 3 015 026 A1**
(43) Veröffentlichungstag der Anmeldung: **04.05.2016**
(21) Anmeldenummer: 15192165.7
(22) Anmeldetag: 29.10.2015
(51) Int. Cl.: A47C 17/04

(54) **POSITIONIERUNGSRAMPE FÜR EIN WANDELBARES POLSTERMÖBEL**

(30) Priorität: 30.10.2014 DE 202014105188 U
(71) Anmelder: Wilhelm Jockenhöfer GmbH & Co.KG, 45770 Marl (DE)
(72) Erfinder: Jockenhöfer, Wilhelm, 45770 Marl (DE)
(74) Vertreter: Bals, Rüdiger

(57) **Zusammenfassung**

Die Erfindung betrifft eine Positionierungsrampe (10) für ein wandelbares Polstermöbel (100), das in eine Ruhestellung und eine Ausziehstellung bringbar ist, wobei das Polstermöbel (100) ein bewegbares Möbelteil (101) und ein ortsfestes Möbelteil (102) aufweist, wobei die Positionierungsrampe (10) an dem bewegbaren Möbelteil (101) anordbar ist, aufweisend
- mindestens eine Gleitfläche (11), die eine Steigung (13) aufweist und bei einer Bewegung des bewegbaren Möbelteils (101) in die Ruhestellung oder die Ausziehstellung, in Kontakt mit dem ortsfesten Möbelteil (102) bringbar ist und auf diesem gleitend bewegbar ist;
- und mindestens eine weitestgehend waagerechte Auflagefläche (12), auf der das bewegbare Möbelteil (101) fixierbar ist,

Erfindungsgemäß ist vorgesehen, dass mindestens ein Anschlag (20, 21, 22) in einem Bereich der Auflagefläche (12) anordbar ist, an dem bei Erreichen einer vorbestimmten Endposition (30) des bewegbaren Möbelteils (101), eine Kante (31) des ortsfesten Möbelteils (102) zum Anschlag kommt und gegen ein Verschieben des bewegbaren Möbelteils (101) in die Ausziehstellung fixierbar ist, und mindestens ein Durchbruch (40) zur Aufnahme eines Befestigungsmittels (104) im Bereich der Gleitfläche (11) und/oder der Auflagefläche (12) vorgesehen ist.

## Beschreibung

Die vorliegende Erfindung betrifft eine Positionierungsrampe für ein wandelbares Polstermöbel nach dem Oberbegriff von Anspruch 1, das in eine Ruhestellung und eine Ausziehstellung bringbar ist, wobei das Polstermöbel ein bewegbares Möbelteil und ein ortsfestes Möbelteil aufweist, wobei die Positionierungsrampe an dem bewegbaren Möbelteil anordbar ist. Die Positionierungsrampe weist mindestens eine Gleitfläche mit einer Steigung auf, welche bei einer Bewegung des bewegbaren Möbelteils in die Ruhestellung oder die Ausziehstellung, in Kontakt mit dem ortsfesten Möbelteil bringbar ist und auf diesem gleitend bewegbar ist, so wie mindestens eine weitestgehend waagerechte Auflagefläche, auf der das bewegbare Möbelteil fixierbar ist. Darüber hinaus betrifft die Erfindung ein wandelbares Polstermöbel nach Anspruch 15.

Aus dem allgemeinen Stand der Technik, z. B. der Druckschrift DE 81 14 060 U1, sind wandelbare Polstermöbel mit einem bewegbaren und einem ortsfesten Möbelteil bekannt, die in eine Ruhestellung und eine Ausziehstellung bewegbar sind. In der Regel handelt es sich dabei um ein Sitz-/Liegemöbel, welches durch wenige Handgriffe in eine Sitz- oder eine Liegeposition umgerüstet werden kann. Gattungsgemäße wandelbare Polstermöbel werden durch ein ortsfestes Möbelteil und ein relativ hierzu bewegbares Möbelteil gebildet. In der Sitzfunktion befindet sich das zum ortsfesten Möbelteil relativ bewegbare Möbelteil auf dem ortsfesten Möbelteil und bildet somit ein Oberteil zu dem darunter liegenden ortsfesten Möbelteil. Wird das wandelbare Polstermöbel von der Sitzfunktion in die Liegefunktion umgewandelt, wird hierfür bspw. das bewegbare Möbelteil in eine Ausziehstellung bewegt, sodass diese eine im Wesentlichen waagerechte Liegefläche bilden. Hierbei verlässt das bewegbare Möbelteil die Position des Oberteils des ortsfesten Möbelteils. Zum Koordinieren der Bewegung zwischen der Ausziehstellung und der Ruhestellung weist das bewegbare Möbelteil bodenseitige Rollen auf, die ein Verschieben des bewegbaren Möbelteils relativ zum ortsfesten Möbelteil unterstützen. Um eine ungewollte Bewegung des bewegbaren Möbelteils aus der Ruhestellung heraus zu verhindern, sowie zur Unterstützung der Bewegung aus der Ausziehstellung in die Ruhestellung, weist das ortsfeste Möbelteil eine Vorrichtung für die bodenseitigen Rollen auf. Mithilfe dieser Vorrichtung ist eine temporäre Fixierung des bewegbaren Möbelteils realisierbar. Ein Nachteil dieser Vorrichtungen zeichnet sich dadurch aus, dass diese an dem ortsfesten Möbelteil befestigt werden und aus diesen herausragen, sodass hierdurch Verletzungspotential besteht. Darüber hinaus stehen derartige Auflauframpen, aufgrund der Hebelwirkung, unter großer mechanischer Belastung, sodass die Befestigungsmöglichkeiten dementsprechend ausreichend dimensioniert sein müssen. Eine kompakte Bauart und eine kostengünstige Materialkombination sind aufgrund dessen nur schwer realisierbar. Darüber hinaus stören die aus dem Möbelteil herausragenden Vorrichtungen bei der Bodenreinigung und können zu Stolperfallen werden.

Ausgehend von diesem Stand der Technik ist es eine Aufgabe der vorliegenden Erfindung, eine Positionierungsrampe für die Fixierung eines bewegbaren Möbelteils eines wandelbaren Polstermöbels an einem ortsfesten Möbelteil zu schaffen, die zumindest teilweise die voranstehend beschriebenen Nachteile vermeidet. Insbesondere ist es die Aufgabe der vorliegenden Erfindung, eine Positionierungsrampe zu schaffen, die einen kompakten Aufbau und eine sichere Fixierung gegen ein ungewolltes Verschieben des bewegbaren Möbelteils erzielt, welche gleichzeitig die Wirkrichtung der eingeleiteten Kraft umlenkt.

Die voranstehende Aufgabe wird gelöst durch eine Positionierungsrampe für ein wandelbares Polstermöbel sowie ein Polstermöbel mit einer erfindungsgemäßen Positionierungsrampe mit den Merkmalen der Ansprüche 1 und 15, insbesondere aus dem kennzeichnenden Teil. Weitere Merkmale und Details der Erfindung ergeben sich aus den Unteransprüchen, der Beschreibung und den Zeichnungen. Dabei gelten Merkmale und Details, die im Zusammenhang mit der erfindungsgemäßen Positionierungsrampe beschrieben sind, selbstverständlich auch in Zusammenhang mit dem erfindungsgemäßen Polstermöbel und jeweils umgekehrt, sodass bezüglich der Offenbarung zu den einzelnen Erfindungsaspekten stets wechselseitig Bezug genommen wird, bzw. werden kann.

Die in Rede stehende Positionierungsrampe weist mindestens eine Gleitfläche mit einer Steigung auf, die bei einer Bewegung des bewegbaren Möbelteils in die Ruhestellung oder in die Ausziehstellung, in Kontakt mit dem ortsfesten Möbelteil bringbar ist und gleitend bewegbar ist. Ferner weist die Positionierungsrampe mindestens eine weitestgehend waagerechte Auflagefläche auf, auf der das bewegbare Möbelteil fixierbar ist. Erfindungsgemäß ist mindestens ein Anschlag in einem Bereich der Auflagefläche anordbar, an dem bei Erreichen einer vorbestimmten Endposition eine Kante des ortsfesten Möbelteils zum Anschlag kommt und gegen ein Verschieben des bewegbaren Möbels in die Ausziehstellung fixierbar ist. Vorgesehen ist darüber hinaus mindestens ein Durchbruch zur Aufnahme eines Befestigungsmittels, insbesondere in Form einer Schraube, im Bereich der Gleitfläche und/oder der Auflagefläche. Der Durchbruch dient hierbei zur Aufnahme von zumindest einem Befestigungselement, womit die Positionierungsrampe an dem ortsfesten Möbelteil befestigbar ist. Vorzugsweise kann dieser Durchbruch nach der Befestigung der Positionierungsrampe am Möbelteil mit einem Stopfen verschlossen werden, der sich flächenbündig der Gleitfläche und/oder der Auflagefläche anpasst.

Die Steigung der mindestens einen Gleitfläche kann vorteilhafterweise die Form einer Geraden oder einer Kurve aufweisen, wobei die Steigung hierbei vorteilhafterweise einen linearen Verlauf aufweist. Dadurch kann ein besonders harmonischer Bewegungsablauf ermöglicht werden. Ferner wird die Herstellung entsprechender Formen erleichtert, sodass die Herstellkosten reduziert werden können. Die waagerechte Auflagefläche ist in ihren geometrischen Ausmaßen derart ausgestaltet, dass die Auflagefläche zumindest die Wandstärke der Kante, mit der sie aufliegt, des ortsfesten Möbelteils aufweist, sodass eine sichere und stabile Auflage besteht. Der mindestens eine Anschlag kann erfindungsgemäß unterschiedliche Formgestaltungen aufweisen. So ist es denkbar, dass die Anschlagsfläche über die gesamte Breite der Positionierungsrampe oder nur an einem Teilstück entsprechend ausgeformt ist. Während bei der Ausgestaltung an nur einem Teilstück, Material und somit Materialkosten eingespart werden können, wird bei einer Anschlagsfläche über die gesamte Breite, die Stabilität erhöht. Bei dem Durchbruch zur Aufnahme eines Befestigungsmittels kann es sich um eine Durchgangsbohrung und/oder eine Aussparung handeln, die bereits während des oder nach dem Produktionsprozess, insbesondere beim Spritzgießen, herstellbar ist. Somit kann Material eingespart werden, da nachträgliches Abtragen und Entfernen des Materials entfällt. Dementsprechend ist es auch denkbar, dass der Durchbruch neben einer kreisrunden Ausgestaltung jede andere geometrische Form annehmen kann, wodurch die Auswahl des eingebrachten Befestigungsmittels nicht auf eine Form beschränkt wird. Als Befestigungsmittel sind Schrauben, Nägel, Bolzen, Klebstoff, Nieten, insbesondere Spreiznieten sowie sämtliche zur Befestigung eines Beschlagelementes geeignete Befestigungsmittel denkbar.

Im Rahmen der Erfindung kann die Positionierungsrampe von unten an das bewegbare Möbelteil befestigt werden, sodass die Steigung bei einer translatorischen Bewegung des bewegbaren Möbelteils dazu führt, dass das bewegbare Möbelteil ab einem gewissen Punkt entlang der Steigung den Kontakt zum Boden verliert. Bei Erreichen einer vorbestimmten Endposition an der Kante des ortsfesten Möbelteils kommt das bewegbare Möbelteil zum Anschlag und besitzt gleichzeitig keinen Kontakt mehr zum Boden. Dies führt dazu, dass das bewegbare Möbelteil fixiert wird und eine translatorische Bewegung des Sitzteils nach Erreichen der Endposition unterbunden wird. Die Anordnung der Positionierungsrampe von unten an das Sitzteil befindet sich somit an einem von außen nicht einsehbaren Ort. Demzufolge wird eine Verletzungsgefahr durch hervorstehende Beschlagselemente zumindest weitestgehend reduziert oder sogar vollständig unterbunden. Ferner ergibt sich durch die nicht sichtbare Anordnung der Positionierungsrampe, ein einheitliches und formschönes Erscheinungsbild.

Erfindungsgemäß ist es denkbar, dass an der Auflagefläche zumindest ein weiterer Anschlag, insbesondere parallel zum ersten Anschlag angeordnet ist, an dem bei Erreichen einer vorbestimmten Endposition eine zweite Kante des ortsfesten Möbelteils zum Anschlag kommt und gegen ein Verschieben des bewegbaren Möbelteils in die Ausziehstellung fixierbar ist. Dies hat den Vorteil, dass das bewegbare Möbelteil im Ruhezustand zusätzlich gesichert ist und ein Abrutschen von der Kante des ortsfesten Möbelteils nahezu ausgeschlossen werden kann. Der zumindest eine weitere Anschlag ist hierbei insbesondere parallel zum ersten Anschlag und entsprechend der Profildicke der Kante des ortsfesten Möbelteils beabstandet. Der zumindest eine weitere Anschlag kann hierbei ähnlich wie der erste Anschlag zahlreiche geometrische Formen annehmen. Wird das bewegbare Möbelteil durch eine translatorische Bewegung in Richtung des ortsfesten Möbelteils bewegt, so gleitet es erst entlang der Steigung der Positionierungsrampe und von da aus in die vorbestimmte Endposition, an welcher das bewegbare Möbelteil an der Kante des ortsfesten Möbelteils fixiert ist.

Im Rahmen der Erfindung können Übergange zwischen der Auflagefläche und der Gleitfläche kreisbogenförmig ausgebildet sein. Eine derartige Ausgestaltung erleichtert das Erreichen der Anschlagsposition, insbesondere dadurch, dass ein Verkanten an dem mindestens einen Anschlag verhindert wird und die Kante des ortsfesten Möbelteils über den kreisbogenförmigen Übergang gleitet. Folglich entsteht dadurch auch ein geringerer Verschleiß an dem ortsfesten Möbelteil, da keine scharfen Kanten vorhanden sind. Um die Verschleißfestigkeit der Positionierungsrampe sowie der Kante des ortsfesten Möbelteils weiter zu verbessern, ist es darüber hinaus denkbar, die Kante des ortsfesten Möbelteils abzurunden. Eine abgerundete Form der Kante des ortsfesten Möbelteils hat zudem den Vorteil, dass die Bewegung entlang der Steigung der Positionierungsrampe weiter erleichtert wird und ein Verkanten, insbesondere zu Beginn der Steigung, zusätzlich vermindert werden kann.

Ergo kann die Auflagefläche der Positionierungsrampe kreisbogenförmig, insbesondere als kreisbogenförmige Einbuchtung, ausgestaltet sein. Hierdurch ergibt sich der Vorteil, dass bei einer abgerundeten Ausgestaltung der Kante des ortsfesten Möbelteils, bei Erreichen der vorbestimmten Endposition, die Kante des ortsfesten Möbelteils und die Auflagefläche der Positionierungsrampe zumindest nahezu formschlüssig miteinander in Eingriff stehen.

Im Rahmen der Erfindung kann mindestens ein zusätzlicher Anschlag an der Auflagefläche und/oder der Gleitfläche anordbar sein, an dessen Anschlagsfläche eine weitere Kante des ortsfesten Möbelteils zum Anschlag kommt und ein Verschieben des bewegbaren Möbelteils quer zur Ausziehstellung verhindert. Demzufolge kann ein Verkanten während der translatorischen Bewegung des bewegbaren Möbelteils entlang der Positionierungsrampe zumindest minimiert werden. Ein erfindungsgemäßer zusätzlicher Anschlag wird demzufolge in Bewegungsrichtung und somit im rechten Winkel zu dem oder den zuvor erwähnten Anschlag angeordnet. Der Vorteil ergibt sich somit dadurch, dass die Kante des ortsfesten Möbelteils entlang des zumindest einen zusätzlichen Anschlags gleitet und somit schienenartig geführt wird. Hierzu ist es notwendig, dass die Positionierungsrampe dementsprechend an dem bewegbaren Möbelteil angeordnet ist, sodass der zusätzliche Anschlag entlang einer weiteren Kante des ortsfesten Möbelteils gleiten kann. Hierdurch wird verhindert, dass bei einer nicht zentriert ausgeübten Krafteinwirkung auf das bewegbare Möbelteil, ein Verkanten während der translatorischen Bewegung entlang der Positionierungsrampe weiter vermindert wird.

Gemäß einem weiteren Aspekt der Erfindung kann die Positionierungsrampe monolithisch und/oder stoffeinheitlich ausgebildet sein. Dies ermöglicht eine einfache und kostengünstige Fertigung einer erfindungsgemäßen Positionierungsrampe. Demzufolge ist es denkbar, dass die Ausgestaltung durch ein Spritzgussverfahren oder ein Gießverfahren herstellbar ist. Infolgedessen können auf einfache Weise unterschiedliche Ausgestaltungsformen einer erfindungsgemäßen Positionierungsrampe hergestellt werden, wobei gleichzeitig eine stabile Geometrie mit nahezu gleichbleibender Qualität erreichbar ist.

Erfindungsgemäß kann der wenigstens eine Durchbruch derart positionierbar und/oder ausgebildet sein, dass das darin aufgenommene Befestigungsmittel unterhalb der Oberfläche der Auflagefläche bzw. der Gleitfläche versenkbar ist. Dementsprechend werden Schäden an der Oberfläche der Kante des ortsfesten Möbels weiter vermindert und die Abriebfestigkeit somit weiter erhöht. Weiterhin von Vorteil ist, dass die Oberfläche der Auflage bzw. Gleitfläche nahezu eben und ohne hervorstehende Teile ausgestaltet ist. Weiterhin denkbar ist, dass der wenigstens eine Durchbruch mit einem Verschlusselement, bspw. einem Pfropfen oder Deckel verschlossen wird, sodass eine bündiger Abschluss mit der Gleit- bzw. Auflagefläche entsteht.

Des Weiteren ist es denkbar, dass die Positionierungsrampe aus einem Kunststoff und/oder einem 2K-Kunststoff und/oder einem metallischen Werkstoff und/oder aus Holz und/oder einer Kombination der vorgenannten Werkstoffe gefertigt ist. Die Auswahl von Kunststoff ermöglicht somit eine besonders kostengünstige Herstellung als Kunststoffspritzgussteil und eine einfache Ausgestaltung der gewünschten Form. Als Kunststoffe für die Positionierungsrampe sind besonders vorteilhaft Polyoxymethylen (Kurzzeichen POM, auch Polyacetal, Polyformaldehyd oder bloß Acetal genannt) oder Thermoplastische Elastomere (lineare Elastomere; Kurzzeichen TPE). Polyoxymethylen ist wegen seiner hohen Steifigkeit, niedrigen Reibwerte und ausgezeichneten Dimensionsstabilität und thermischen Stabilität als technischer Kunststoff, besonders für die Positionierungsrampe, vorteilhaft. Darüber hinaus ist ein Einfärben des Bauteils aus Kunststoff ohne großen Aufwand möglich, sodass beliebige Farbvarianten denkbar sind. Ein 2-Komponenten-Kunststoff hat darüber hinaus den Vorteil, Materialeigenschaften zu beeinflussen und dadurch an dem Bauteil verschiedene Bereiche mit unterschiedlichen Eigenschaften auszubilden. Es ist z. B. denkbar, besonders beanspruchte Bereiche mit einem härteren und verschleißfesten Material auszugestalten, während weniger beanspruchte Bereiche durch kostengünstigere Alternativen gefertigt sind. Metall ist besonders langlebig und stabil. Die Fertigung aus Holz ist dagegen umweltfreundlich und durch ein hochwertiges Erscheinungsbild geprägt. Bei Verwendung einer Holzart für die Positionierungsrampe und das bewegbare Möbelteil, wird somit ein einheitliches und hochwertiges Design erreicht.

Darüber hinaus ist es denkbar, dass zumindest die Auflage und/oder die Gleitfläche ein reibungs- und/oder verschleißfestes Material, insbesondere eine reibungs- und/oder verschleißfeste Beschichtung, z. B. eine Chromschicht, aufweist. Ergo ergibt sich somit eine verringerte Materialermüdung und somit eine längere Haltbarkeit der Positionierungsrampe. Aufgrund der quasi-zyklischen mechanischen Belastungen, würde die Lebensdauer der Positionierungsrampe, insbesondere durch den Materialabrieb entlang der Steigung begrenzt werden. Die Berücksichtigung tribologischer Zusammenhänge bei der Ausgestaltung einer erfindungsgemäßen Positionierungsrampe, kommt insbesondere bei Bauteilen mit einer erwartungsgemäßen längeren Lebensdauer, z. B. Polstermöbel, eine erhöhte Bedeutung zu. Eine unerwünschte negative Veränderung der Oberfläche in Folge von abrasivem Verschleiß erhöht die Kosten sowie den Rohstoffverbrauch. Insbesondere bei Möbelteilen sind Verschleißteile unüblich und führen zu Unmut auf Seite der Kunden.

Vorteilhaft sind Aussparungen zur Gewichts- und Materialreduzierung vorhanden, wobei insbesondere sandwichartige Verstärkungsrippen oder Stege innerhalb der Aussparungen positionierbar sind. Demgemäß kann Material eingespart werden, sodass eine kostengünstige Herstellung ohne Stabilitätseinbußen realisiert werden kann. Sandwichartige Verstärkungsrippen, insbesondere an den neuralgischen Stellen, erhöhen die Dauerfestigkeit der Positionierungsrampe infolge der mechanischen Belastungen entlang der Gleit- und Auflagefläche. Polstermöbel unterliegen während des gesamten Produktlebenszyklus wechselnden mechanischen Belastungen, die zu Materialermüdung, z. B. Ermüdungsrissen und/oder Ermüdungsbrüchen, führen können, was einen Totalausfall des entsprechenden Bauteils zur Folge hat. Das Anbringen von erfindungsgemäßen Verstärkungsrippen und/oder Stegen erhöht die Lebensdauer der Positionierungsrampe bei gleichzeitiger Gewicht- und Materialreduzierung aufgrund der eingebrachten Aussparungen.

Gemäß einem weiteren Aspekt der Erfindung ist zumindest ein Durchbruch rückseitig steg- bzw. röhrenartig verstärkt. Derartige Verstärkungen im Bereich des zumindest einen Durchbruchs, sorgen für die zuvor erwähnte Dauerfestigkeit in den Bereichen, in denen durch das zumindest eine Befestigungsmittel zusätzliche mechanische Belastungen auf die Positionierungsrampe wirken. Demzufolge ergeben sich hierbei die bereits erwähnten Vorteile.

Des Weiteren ist es denkbar, dass der zumindest eine Anschlag an der Gleitfläche und/oder Auflagefläche zumindest abschnittsweise, vorzugsweise über eine gesamte Breite der Flächen, anordbar ist. Somit ist es denkbar, dass der zumindest eine Anschlag, entsprechend der zu erwartenden mechanischen Belastung dimensioniert werden kann. Folglich ist es für eine möglichst lange Dauerfestigkeit vorteilhaft, den zumindest einen Anschlag über eine gesamte Breite der Fläche der Positionierungsrampe auszugestalten. Erfindungsgemäß ist es denkbar, dass der zumindest eine Anschlag massiv oder hohl oder hohl mit Verstärkungsrippen ausgestaltet ist. Bei einer hohlen, bzw. mit zusätzlichen Verstärkungsrippen ausgestalteten Formgebung, ergeben sich die gleichen Vorteile, die zuvor im Zusammenhang mit eingebrachten Verstärkungsrippen an der Positionierungsrampe aufgeführt wurden.

Es ist des Weiteren denkbar, dass die Gleitfläche geradlinig, vorzugsweise bogenförmig, ausgestaltet ist. Dadurch kann ein besonders harmonischer Bewegungsablauf ermöglicht werden. Ferner wird die Herstellung entsprechender Formen erleichtert, sodass die Herstellkosten reduziert werden können. Daneben wirkt sich die Ausgestaltung auf die Kontaktfläche der Positionierungsrampe und der Kante des ortfesten Möbelteils aus, wodurch die Reibkräfte beeinflusst werden.

Im Rahmen der Erfindung ist es weiter denkbar, dass mindestens eine Befestigungshilfe zur vereinfachten Montage an der Positionierungsrampe anordbar ist. Diese kann in Form einer Zentrierhilfe für die Montage der Positionierungsrampe an einer zuvor festgelegten Position an dem ortsfesten Möbelteil vorteilhaft sein. Somit wird ein Verrutschen und infolgedessen, eine falsch positionierte Montage der Positionierungsrampe weitestgehend verhindert. Hierbei kann die Befestigungshilfe in jeglichen denkbaren geometrischen Formen ausgestaltet sein und aus der Positionierungsrampe herausragen. Eine höhere Genauigkeit bei der Anordnung der Positionierungsrampe an dem bewegbaren Möbelteil kann durch eine Mehrzahl an Befestigungshilfen weiter erhöht werden.

Gemäß einem weiteren Aspekt der Erfindung ist ein wandelbares Polstermöbel mit einem ortsfesten Möbelteil und einem relativ dazu bewegbaren Möbelteil beansprucht, aufweisend mindestens eine Positionierungsrampe nach einem der vorhergehenden Ansprüchen, um eine Positionierung der Möbelteile zueinander zu bewirken. Das bewegbare Möbelteil ist hierbei durch eine translatorische Bewegung zum ortsfesten Möbelteil hin, bzw. vom ortsfesten Möbelteil weg verschiebbar, sodass der Abstand zueinander vergrößert bzw. verringert werden kann.

Bei dem beschriebenen wandelbaren Polstermöbel ergeben sich sämtliche Vorteile, die bereits zu der erfindungsgemäßen Positionierungsrampe beschrieben worden sind.

Weitere, die Erfindung verbessernde Maßnahmen ergeben sich aus der nachfolgenden Beschreibung zu einigen Ausführungsbeispielen der Erfindung, welche in den Figuren schematisch dargestellt sind. Sämtliche aus den Ansprüchen, der Beschreibung oder den Zeichnungen hervorgehenden Merkmale und/oder Vorteile, einschließlich konstruktiver Einzelheiten und räumlicher Anordnungen, können sowohl für sich als auch in den verschiedensten Kombinationen erfindungswesentlich sein.

Es zeigen jeweils schematisch:
- Figur 1: eine erste Ausführungsform der erfindungsgemäßen Vorrichtung,
- Figur 2: eine zweite Ausführungsform der erfindungsgemäßen Vorrichtung,
- Figur 3: eine erste Ausführungsform der erfindungsgemäßen Vorrichtung in der Draufsicht,
- Figur 4: eine erste Ausführungsform der erfindungsgemäßen Vorrichtung mit den erfindungsgemäßen Aussparungen und Verstärkungsrippen,
- Figur 5: ein bewegbares Möbelteil sowie ein ortsfestes Möbelteil mit einer erfindungsgemäßen Positionierungsrampe,
- Figur 6: ein bewegbares Möbelteil sowie ein ortsfestes Möbelteil mit einer erfindungsgemäßen Positionierungsrampe im Ruhezustand,
- Figur 7: ein erfindungsgemäßes wandelbares Möbel mit einem ortsfesten Möbelteil, einem bewegbaren Möbelteil sowie einer erfindungsgemäßen Positionierungsrampe.

Elemente mit gleicher Funktion und Wirkungsweise sind in den Figuren 1 bis 7 jeweils mit denselben Bezugszeichen versehen.

In Figur 1 ist schematisch eine erste Ausführungsform der erfindungsgemäßen Positionierungsrampe 10 aufgezeigt, welche eine Gleitfläche 11, eine Auflagefläche 12, einen ersten Anschlag 20 sowie einen Übergang 33 von der Gleitfläche zur Auflagefläche aufweist. Bei dieser Ausführungsform weist die Positionierungsrampe eine bogenförmige Gleitfläche 11 sowie einen kreisbogenförmigen Anschlag 20 auf. Die monolithisch ausgestaltete Positionierungsrampe besitzt eine weitestgehend waagerechte Auflagefläche 12, die sich nahtlos an den Anschlag 20 anschließt. Der Anschlag 20 ist hierbei deutlich von der waagerechten Auflagefläche 12 erhöht, sodass eine Kante 1 des ortsfesten Möbelteils 102, daran zum Anschlag kommen kann. Die Gleitfläche 11 besitzt in dem gezeigten Ausführungsbeispiel einen derart großdimensionierten Kreisbogenradius, sodass der Übergang vom bewegbaren Möbelteil 101 zur Gleitfläche 11 der Positionierungsrampe 10 eine relativ geringe Steigung aufweist, wodurch eine gleichförmige Aufschiebbewegung des bewegbaren Möbelteils 101 auf das ortsfeste Möbelteil 102 realisiert werden kann. Im Rahmen der Erfindung ist es weiterhin denkbar, dass die Gleitfläche 11 eine gerade bzw. lineare Ausgestaltungsform aufweist, wobei sowohl bei der geraden als auch bei der kreisbogenförmigen Ausgestaltung die Steigung variiert werden kann und nicht auf die abgebildete Steigung reduziert ist. Die der Auflagefläche 12 gegenüberliegende Fläche der Positionierungsrampe 10, welche bei der Montage an dem bewegbaren Möbelteil 101 an diesem aufliegt, verfügt in der dargestellten Ausführungsform ebenfalls über eine weitestgehend waagerechte Fläche, sodass eine formschlüssige Montage an dem bewegbaren Möbelteil 101 ermöglicht wird. Darüber hinaus ist es denkbar, dass die der Auflagefläche 12 gegenüberliegende Fläche der Positionierungsrampe der Ausgestaltungsform der Montagefläche an dem bewegbaren Möbelteil 101 angepasst wird. Dementsprechend ist es denkbar, dass zumindest ein Teil der Fläche der Positionierungsrampe 10 stufenartig oder kreisbogenförmig ausgestaltet ist.

Ferner sind in der Figur 1 zwei Durchbrüche 40 gestrichelt angedeutet (für nicht dargestellte Befestigungsmittel 104), um die erfindungsgemäße Positionierungsrampe 10 an einem Polstermöbel 100 sicher befestigen zu können. Damit die Befestigungsmittel 104 nicht störend, insbesondere mit ihren Köpfen, aus den Flächen 11 und 12 herausragen, sind Senkbohrungen 40.1 bei den Durchbrüchen 40 bzw. den Durchgangsbohrungen 40 vorgesehen.

In der Figur 2 ist eine zweite Ausführungsform der erfindungsgemäßen Positionierungsrampe 10 gezeigt, bei welcher im Vergleich zu der ersten Ausführungsform (gemäß Fig. 1) ein zweites Anschlagselement 21 sowie eine weitere mögliche Ausgestaltungsform des Übergangs 33 gezeigt ist. Der zweite Anschlag 21 ist hierbei parallel zum ersten Anschlag 20 an der Auflagefläche 12 angeordnet. Die Auflagefläche 12 wird durch die Fläche zwischen den beiden Anschlägen 20 und 21 gebildet und durch diese zur Gleitfläche 11 und den dazu parallel angeordneten Ende der Auflagefläche hin begrenzt. Des Weiteren ist in der Figur 2 eine weitere Ausgestaltungsform der Anschläge 20 bzw. 21 beispielhaft gezeigt. Im Gegensatz zu der in Figur 1 dargestellten Form, weisen die Anschläge 20, 21 einen rechtwinkligen Übergang zur Auflagefläche 12 auf. Eine derartige Ausgestaltung hat den Vorteil, dass bei einer rechtwinklig ausgestalteten Kante des ortsfesten Möbelteils 102, sowohl die Auflagefläche 12, als auch die zur Auflagefläche 12 gerichtete Fläche der Anschläge 20, 21 weitestgehend formschlüssig angeordnet werden können. Demzufolge ergibt sich bei einer entsprechend genauen Dimensionierung der Auflagefläche 12 lediglich ein kleiner Zwischenraum, sodass möglichst wenig Spiel für ein Verschieben des bewegbaren Möbelteils vorhanden ist.

In der Figur 3 ist eine Draufsicht auf eine erfindungsgemäße Positionierungsrampe 10 gezeigt. Die Darstellung zeigt die Gleitfläche 11 und die Auflagefläche 12 mit der zum ortsfesten Möbelteil 102 zeigenden Seite. Ferner sind zwei Durchbrüche 40 zu erkennen, welche mit einer Phase 40.1 versehen sind, sodass ein Befestigungsmittel 104, insbesondere in Form einer Schraube, darin formschlüssig versenkt werden kann. Außerdem zeigt die Figur 3 einen Anschlag 20 mit einem kreisbogenförmigen Übergang 33 zwischen den beiden Durchbrüchen 40 in einer durchgängigen Ausgestaltung. Der Anschlag 20 ist in Figur 3 mittig zwischen dem einen Ende der Gleitfläche 11 und dem einen Ende der Auflagefläche 12 angeordnet, wobei erfindungsgemäß eine Positionierung des Anschlags 20 auch an jeder anderen Stelle entlang der gebildeten Strecke angeordnet werden. Ebenfalls ist es erfindungsgemäß denkbar, dass die Durchbrüche 40 an anderen Punkten auf der Gleitfläche 11, bzw. der Auflagefläche 12 und in einer Mehrzahl vorhanden sind. Ferner ist auch die Formgebung der Durchbrüche nicht auf die gezeigte Darstellungsform begrenzt, sondern kann darüber hinaus jegliche geometrischen Formen annehmen, welche in einem Herstellungsprozess realisierbar sind.

Des Weiteren ist in dem Ausführungsbeispiel aus Figur 3 optional ein zusätzlicher Anschlag 22 (auch dritter Anschlag genannt) an der Auflagefläche 12 und/oder der Gleitfläche 11 angeordnet, an dessen Anschlagsfläche eine weitere Kante des ortsfesten Möbelteils 102 zum Anschlag kommt und ein Verschieben des bewegbaren Möbelteils 101 quer zur Ausziehstellung verhindert. Demzufolge kann ein Verkanten während der translatorischen Bewegung des bewegbaren Möbelteils 101 entlang der Positionierungsrampe 10 zumindest minimiert werden.

Die Figur 4 zeigt eine erfindungsgemäße Positionierungsrampe in einer ersten Ausführungsform, dargestellt in einer weiteren Perspektive, in der insbesondere die zum ortsfesten Möbelteil zeigende Seite der Positionierungsrampe 10, dargestellt ist. Neben der Gleitfläche 11, der Auflagefläche 12, einem ersten Anschlag 20 mit einem Übergang 33, sind insbesondere die Materialaussparungen 41 sowie die Verstärkungsrippen bzw. Stege 42 gezeigt. Die sandwichartigen Verstärkungsrippen 42 können wie dargestellt sowohl in Richtung der Steigung der Gleitfläche 11 als auch quer hierzu angeordnet sein. Des Weiteren kann es erfindungsgemäß vorgesehen sein, dass die Verstärkungsrippen 42 sowohl in ihrer Breite als auch in ihrer Höhe entsprechend der zu erwarteten mechanischen Belastungen dimensioniert werden. So ist es denkbar, dass wie dargestellt, die Verstärkungsrippen im Bereich der Auflagefläche 12 deutlich größer im Vergleich zu den Verstärkungsrippen 42 im Bereich der Gleitfläche 11 dimensioniert werden. An den weniger beanspruchten Bereichen der Positionierungsrampe 10 sind Materialreduzierungen 41 sowie kleiner dimensionierte sandwichartige Verstärkungsrippen 42 vorsehbar.

In der Figur 5 ist schematisch ein Ausschnitt eines wandelbaren Polstermöbels aufgezeigt, welches ein bewegbares Möbelteil 101 mit einer Rollenvorrichtung 103, ein ortsfestes Möbelteil 102 sowie eine erfindungsgemäße Positionierungsrampe 10, welche an dem bewegbaren Möbelteil 101 angeordnet ist, aufweist. In der Darstellung ist eine Position des bewegbaren Möbelteils 101 gezeigt, in der die erfindungsgemäße Positionierungsrampe durch eine translatorische Bewegung in Richtung des ortsfesten Möbelteils 102, das bewegbare Möbelteil 101 durch ein Gleiten über die Gleitfläche 11 anhebt. Demzufolge verliert auch die Rollenvorrichtung 103 den Bodenkontakt, sodass das bewegbare Möbelteil 101 aus einer waagerechten Position in eine abgewinkelte Position geschoben wird. Folglich führt eine translatorische Bewegung des bewegbaren Möbelteils 101 in Richtung des ortsfesten Möbelteils 102 dazu, dass ein Benutzer das bewegbare Möbelteil 101 nicht erst anheben muss, um es in den Ruhezustand zu fixieren. Dies ermöglicht dem Anwender im Bedarfsfall, das bewegbare Möbelteil 101 z. B. nur mit dem Fuß in Richtung des ortsfesten Möbelteils 102 zu schieben, wodurch das bewegbare Möbelteil 101 über die Positionierungsrampe in den Ruhezustand gebracht wird. Darüber hinaus sind in der Figur 5 die Kante 31 sowie die Kante 32 des ortsfesten Möbelteils 102 zu erkennen, wobei die Fläche zwischen den Kanten 31 und 32 als Kontaktfläche für die Auflagefläche 12 einer erfindungsgemäßen Positionierungsrampe 10 dient.

In der Figur 6 ist ebenfalls ein Teilausschnitt eines wandelbaren Polstermöbels aufgezeigt, welches ein bewegbares Möbelteil 101, ein ortsfestes Möbelteil 102, eine an dem bewegbaren Möbelteil angeordnete Rollenvorrichtung 103 sowie eine erfindungsgemäße Positionierungsrampe 10, aufweist. Im Gegensatz zu der Figur 5, zeigt die Figur 6 den Ruhezustand, in der die Positionierungsrampe 10 in der Endposition 30 positioniert ist. Dementsprechend ist der Figur 6 zu entnehmen, wie ein erster Anschlag 20 mit einer ersten Kante 31 des ortsfesten Möbelteils 102 in Kontakt steht, sodass das bewegbare Möbelteil 101 gegen ein Verschieben gesichert ist. Eine erfindungsgemäße Positionierungsrampe gemäß einer zweiten Ausführungsform, welche zumindest einen zweiten Anschlag 21 aufweist, kommt im Ruhezustand mit der zweiten Kante 32 des ortsfesten Möbelteils 102 in Kontakt. In dem Ruhezustand liegt die komplette Auflagefläche 12 einer erfindungsgemäßen Positionierungsrampe 10 formschlüssig auf der Fläche zwischen den Kanten 31 und 32 des ortsfesten Möbelteils 102 auf und verhindert somit ein Verschieben des bewegbaren Möbelteils. Gleichzeitig besitzt die Rollenvorrichtung 103 im Ruhezustand keinen Bodenkontakt. Darüber hinaus befindet sich das bewegbare Möbelteil 101 in dem Ruhezustand wieder in einer waagerechten Position, wodurch eine stabile Lage des bewegbaren Möbelteils 101 auf dem ortsfesten Möbelteil 102 vorliegt.

Die Figur 7 zeigt ein erfindungsgemäßes wandelbares Polstermöbel 100 gemäß Anspruch 14, welches ein bewegbares Möbelteil 101, ein ortsfestes Möbelteil 102, ein an dem bewegbaren Möbelteil angeordnete Rollenvorrichtung 103 sowie eine erfindungsgemäße Positionierungsrampe 10 aufweist.

### Bezugszeichenliste

- 10: Positionierungsrampe
- 11: Gleitfläche
- 11.1: Beschichtung von 11
- 12: Auflagefläche
- 12.1: Beschichtung von 12
- 13: Steigung

- 20: Anschlag 1
- 21: Anschlag 2
- 22: Anschlag 3

- 30: Endposition
- 31: Kante 1
- 31.1: Beschichtung von 31
- 32: Kante 2
- 32. 1: Beschichtung von 32
- 33: Übergang

- 40: Durchbruch / Durchgangsbohrung für 104
- 40.1: Senkbohrung/Phase
- 41: Aussparungen / Vertiefung
- 42: Verstärkungen

- 100: Polstermöbel
- 101: bewegbares Möbelteil
- 102: ortsfestes Möbelteil
- 103: Rollenvorrichtung
- 104: Befestigungsmittel für 10

## Patentansprüche

1. Positionierungsrampe (10) für ein wandelbares Polstermöbel (100), das in eine Ruhestellung und eine Ausziehstellung bringbar ist, wobei das Polstermöbel (100) ein bewegbares Möbelteil (101) und ein ortsfestes Möbelteil (102) aufweist, wobei die Positionierungsrampe (10) an dem bewegbaren Möbelteil (101) anordbar ist, aufweisend
- mindestens eine Gleitfläche (11), die eine Steigung (13) aufweist und bei einer Bewegung des bewegbaren Möbelteils (101) in die Ruhestellung oder die Ausziehstellung, in Kontakt mit dem ortsfesten Möbelteil (102) bringbar ist und auf diesem gleitend bewegbar ist;
- und mindestens eine weitestgehend waagerechte Auflagefläche (12), auf der das bewegbare Möbelteil (101) fixierbar ist,
**dadurch gekennzeichnet,**
**dass** mindestens ein Anschlag (20, 21, 22) in einem Bereich der Auflagefläche (12) anordbar ist, an dem bei Erreichen einer vorbestimmten Endposition (30) des bewegbaren Möbelteils (101), eine Kante (31) des ortsfesten Möbelteils (102) zum Anschlag kommt und gegen ein Verschieben des bewegbaren Möbelteils (101) in die Ausziehstellung fixierbar ist,
und mindestens ein Durchbruch (40) zur Aufnahme eines Befestigungsmittels (104) im Bereich der Gleitfläche (11) und/oder der Auflagefläche (12) vorgesehen ist.

2. Positionierungsrampe (10) nach Anspruch 1,
**dadurch gekennzeichnet,**
**dass** an der Auflagefläche (12) ein weiterer Anschlag (20, 21, 22), insbesondere parallel zum ersten Anschlag (20, 21, 22), angeordnet ist, an dem bei Erreichen einer vorbestimmten Endposition (30) des bewegbaren Möbelteils(101) eine zweite Kante (32) des ortsfesten Möbelteils (102) zum Anschlag kommt und gegen ein Verschieben des bewegbaren Möbelteils (101) in die Ausziehstellung fixierbar ist.

3. Positionierungsrampe (10) nach einem der vorhergehenden Ansprüche,
**dadurch gekennzeichnet,**
**dass** Übergänge (33) zwischen der Auflagefläche (12) und der Gleitfläche (11) kreisbogenförmig ausgebildet sind.

4. Positionierungsrampe (10) nach einem der vorhergehenden Ansprüche,
**dadurch gekennzeichnet,**
**dass** die Auflagefläche (12) kreisbogenförmig, insbesondere als kreisbogenförmige Einbuchtung, ausgestaltet ist.

5. Positionierungsrampe nach einem der vorhergehenden Ansprüche,
**dadurch gekennzeichnet,**
**dass** mindestens ein zusätzlicher Anschlag (20, 21, 22) an der Auflagefläche (12) und/oder der Gleitfläche (11) anordbar ist, an dem bei Erreichen einer vorbestimmten Endposition (30) des bewegbaren Möbelteils (101) die Kante (31, 32) des ortsfesten Möbelteils (102) zum Anschlag kommt und gegen ein Verschieben des bewegbaren Möbelteils (101) quer zur Ausziehstellung fixierbar ist.

6. Positionierungsrampe (10) nach einem der vorhergehenden Ansprüche,
**dadurch gekennzeichnet,**
**dass** die Positionierungsrampe (10) monolithisch und/oder stoffeinheitlich ausgebildet ist.

7. Positionierungsrampe (10) nach einem der vorhergehenden Ansprüche,
**dadurch gekennzeichnet,**
**dass** der wenigstens eine Durchbruch (40) derart positionierbar und/oder ausgebildet ist, dass das darin aufgenommene Befestigungsmittel (104) unterhalb der Oberfläche der Auflagefläche (12) bzw. der Gleitfläche (11) versenkbar ist.

8. Positionierungsrampe (10) nach einem der vorhergehenden Ansprüche,
**dadurch gekennzeichnet,**
**dass** die Positionierungsrampe (10) aus einem Kunststoff und/oder einem 2K-Kunststoff und/oder einem metallischen Werkstoff und/oder aus Holz und/oder einer Kombination der Werkstoffe gefertigt ist.

9. Positionierungsrampe (10) nach einem der vorhergehenden Ansprüche,
**dadurch gekennzeichnet,**
**dass** zumindest die Auflage- (12) und/oder die Gleitfläche (11) ein reibungs- und verschleißfestes Material, insbesondere eine reibungs- und/oder verschleißfeste Beschichtung (11.1, 12.1), aufweist.

10. Positionierungsrampe (10) nach einem der vorhergehenden Ansprüche,
**dadurch gekennzeichnet,**
**dass** Aussparungen (41) zur Gewichts- und Materialreduzierung vorhanden sind, wobei insbesondere sandwichartige oder stegförmige Verstärkungsrippen oder Stege (42) innerhalb der Aussparung positionierbar sind.

11. Positionierungsrampe (10) nach einem der vorhergehenden Ansprüche,
**dadurch gekennzeichnet,**
**dass** zumindest ein Durchbruch (40) rückseitig steg- bzw. röhrenartig verstärkt ist.

12. Positionierungsrampe (10) nach einem der vorhergehenden Ansprüche,
**dadurch gekennzeichnet,**
**dass** der Anschlag (20, 21, 22) an der Gleitfläche (11) und/oder der Auflagefläche (12) zumindest abschnittsweise, vorzugsweise über eine gesamte Breite der Flächen, anordbar ist.

13. Positionierungsrampe nach einem der vorhergehenden Ansprüche,
**dadurch gekennzeichnet,**
**dass** die Gleitfläche (11) geradlinig, vorzugsweise bogenförmig, ausgestaltet ist.

14. Positionierungsrampe (10) nach einem der vorhergehenden Ansprüche,
**dadurch gekennzeichnet,**
**dass** mindestens eine Befestigungshilfe zur vereinfachten Montage an der Positionierungsrampe anordbar ist.

15. Wandelbares Polstermöbel (100) mit einem ortsfesten Möbelteil (102) und relativ dazu bewegbaren Möbelteil (101), aufweisend mindestens eine Positionierungsrampe (10) nach einem der vorhergehenden Ansprüche, um eine Positionierung der Möbelteile (101, 102) zueinander zu bewirken.
